# EUROPÄISCHE PATENTSCHRIFT

(11) **EP 2 811 057 B1**
(45) Veröffentlichungstag und Bekanntmachung des Hinweises auf die Patenterteilung: **02.11.2016**
(21) Anmeldenummer: 14168310.2
(22) Anmeldetag: 14.05.2014
(51) Int. Cl.: D04B 15/88

(54) **RUNDSTRICKMASCHINE MIT BREITHALTER**
CIRCULAR KNITTING MACHINE WITH SPREADER
MACHINE À TRICOTER CIRCULAIRE AVEC DISPOSITIF ÉLARGISSEUR

(30) Priorität: 07.06.2013 DE 102013105941
(43) Veröffentlichungstag der Anmeldung: 10.12.2014
(73) Patentinhaber: SIPRA Patententwicklungs- und Beteiligungsgesellschaft mbH, 72461 Albstadt (DE)
(72) Erfinder: Seeger, Stefan, 72417 Jungingen (DE)
(74) Vertreter: Kohler Schmid Möbus Patentanwälte

(56) Entgegenhaltungen:
- DE-A1- 2 643 040
- US-A- 2 751 768

## Beschreibung

Die Erfindung betrifft eine Rundstrickmaschine mit einer mit Nadeln bestückten Rundstrickeinheit und einem unterhalb der Rundstrickeinheit angeordneten Breithalter für den von der Rundstrickeinheit gebildeten Warenschlauch, der an einer koaxial zur Maschinenachse angeordneten Mittelstange drehbar gelagert ist.

Mit dem Breithalter wird der Gestrickschlauch zu einer flach gelegten, doppellagigen Warenbahn geformt und anschließend abgezogen und aufgewickelt. Das Gestrick übt dabei erhebliche Kräfte auf den Breithalter aus. Diese werden auf die Mittelstange übertragen, wodurch es zu Ermüdungsbrüchen der Mittelstange kommen kann. Außerdem kann es zu Falten- und Ringelbildung des Gestricks beim Aufwickeln kommen, was dessen weitere Verarbeitung erschwert.

Zur Abhilfe dieses Problems ist in der DE 12 28 021 vorgeschlagen worden, den Breithalter an Ketten an der Maschine aufzuhängen. Diese Art der Aufhängung des Breithalters kann jedoch zu einer relativ starken seitlichen Verschiebung des Breithalters durch die vom Gestrickschlauch ausgeübten Kräfte führen, was ein gleichmäßiges Abziehen und Aufwickeln der Warenbahn erschwert.

Die DE 24 43 067 beschreibt einen Breithalter mit gelenkig gelagerten Bügeln, die über eine Dämpfereinheit mit einem starren Breithalterrahmen verbunden sind. Die Dämpfereinheiten können einen Teil der vom Gestrickschlauch ausgeübten Kräfte aufnehmen. Allerdings ist diese Lösung konstruktiv aufwändig. Die Dämpfereinheiten ermüden im Laufe der Zeit und müssen regelmäßig ausgetauscht werden.

Außerdem sind beispielsweise aus der DE 31 12 181 Breithalter bekannt, die verschiedene Verstellmöglichkeiten von einzelnen Breithalterteilen zueinander aufweisen, um vom Gestrick ausgeübte Kräfte ausgleichen zu können. Auch diese Lösungen sind konstruktiv sehr aufwändig.

Die US 2,751,768 A offenbart eine Rundstrickmaschine mit einem Kratzenabzug, der zwei Ränder aufweist, die an ihrem Umfang jeweils mit Zähnen versehen sind und die eine um 180° zueinander phasenverschobene Taumelbewegung um eine Mittelstange ausführen.

Der vorliegenden Erfindung liegt die Aufgabe zugrunde, eine Rundstrickmaschine mit einem Breithalter zur Verfügung zu stellen, der auf konstruktiv einfache Weise vom Gestrickschlauch erzeugte Kräfte aufnehmen kann.

Die Aufgabe wird gelöst durch eine Rundstrickmaschine mit einer mit Nadeln bestückten Rundstrickeinheit und einem unterhalb der Rundstrickeinheit angeordneten Breithalter für den von der Rundstrickeinheit gebildeten Warenschlauch, der an einer koaxial zur Maschinenachse angeordneten Mittelstange drehbar gelagert ist, die dadurch gekennzeichnet ist, dass an der Mittelstange ein Gelenklager angeordnet ist, das begrenzte Schwenkbewegungen des Breithalters bezüglich der Mittelstange ermöglicht.

Die Unteransprüche geben vorteilhafte Ausgestaltungen der erfindungsgemäßen Rundstrickmaschine an.

Durch das Gelenklager kann der Breithalter erfindungsgemäß den durch den Gestrickschlauch ausgeübten Kräften durch Schwenkbewegungen bezüglich der Mittelstange ausweichen und dadurch die Mittelstange entlasten. Im Gegensatz zu den bekannten Kettenaufhängungen von Breithaltern kann es jedoch nicht zu einem seitlichen Ausweichen des Breithalters kommen, sodass das Abziehen und Aufwickeln der Warenbahn nicht beeinträchtigt wird. Eine Ringel- oder Faltenbildung in der Warenbahn kann durch den schwenkbaren Breithalter ebenfalls vermieden werden.

Vorzugsweise kann das Gelenklager als Kugelgelenklager ausgebildet sein, das eine gleichmäßige Bewegung des Breithalters in allen Raumrichtungen senkrecht zur Richtung der Längsachse der Mittelstange erlaubt. Eine andere Möglichkeit besteht darin, das Gelenklager als elastisches Gelenklager auszubilden. Dies kann mit Hilfe von Federelementen oder anderen elastischen Kupplungselementen erfolgen. Diese elastischen Lagerelemente können auch Kräfte in Richtung der Mittelstange aufnehmen.

Bei einer ersten Ausgestaltung kann der Breithalter über das Gelenklager auch drehbar an der Mittelstange angeordnet sein, d. h. Gelenk- und Drehlager für den Breithalter sind in einer Einheit im Bereich des unteren Endes der Mittelstange angeordnet.

Sind dagegen größere Schwenkradien des Breithalters erwünscht, so kann die Mittelstange in einen oberen und einen unteren Abschnitt aufgeteilt sein und das Gelenklager zwischen dem oberen und dem unteren Abschnitt angeordnet werden. Je länger der untere Abschnitt der Mittelstange gewählt wird, desto größer ist der mögliche Schwenkradius des Breithalters und damit seine Möglichkeit, vom Gestrick erzeugten Kräften auszuweichen.

Zwischen den beiden Mittelstangenabschnitten kann eine Kopplungseinrichtung mit dem Gelenklager zur Verbindung der Abschnitte miteinander angeordnet sein. Diese Kopplungseinrichtung kann beispielsweise ein Halteelement und ein Befestigungselement aufweisen, die durch Abstandsschrauben miteinander verbunden sind. Das Halteelement ist dabei mit einem der Abschnitte der Mittelstange, beispielsweise dem oberen Abschnitt verbunden und das Befestigungselement mit dem anderen Abschnitt. Das Gelenklager kann dabei am Befestigungselement angeordnet sein. Über die Abstandsschrauben kann außerdem der gegenseitige Abstand der beiden Mittelstangenabschnitte justiert werden.

Nachfolgend wird ein Ausführungsbeispiel eines Breithalters einer erfindungsgemäßen Rundstrickmaschine anhand der Zeichnung näher beschrieben.

Dabei zeigen:
- Fig. 1: eine perspektivische Ansicht eines Breithalters mit geteilter Mittelstange;
- Fig. 2: eine vergrößerte Detailansicht des Verbindungsbereichs der Mittelstangenabschnitte des Breithalters aus Fig. 1;
- Fig. 3: eine Explosionszeichnung eines Gelenklagers an der Mittelstange des Breithalters aus Fig. 1;
- Fig. 4: eine perspektivische Ansicht eines zweiten Verbindungsbereichs der Mittelstangenabschnitte eines Breithalters;
- Fig. 5: eine perspektivische Ansicht eines dritten Verbindungsbereichs der Mittelstangenabschnitte eines Breithalters.

Der in Fig. 1 gezeigte Breithalter 10 weist zwei trapezförmige Bügel 11, 12 auf, die an ihrer Basis 16 miteinander verbunden sind und durch Streben 13, 14 in einem Winkel α zueinander gehalten sind. Die Länge der Basis 16 kann verstellt und dadurch dem Durchmesser des Gestrickschlauchs angepasst werden.

Die Basis 16 ist über einen Bügel 17 und ein Drehlager 18 mit einem unteren Abschnitt 20.1 einer Mittelstange 20 verbunden, die ihrerseits an einem Maschinenrahmen der hier nicht näher dargestellten Rundstrickmaschine befestigt ist. Die Mittelstange 20 ist dabei koaxial zur Mittelachse der Rundstrickmaschine ausgerichtet.

Zwischen dem unteren Abschnitt 20.1 der Mittelstange 20 und einem oberen Abschnitt 20.2 der Mittelstange 20 sind eine Kopplungseinheit 21 und ein Gelenklager 22 angeordnet, deren näherer Aufbau aus den Fig. 2 und 3 ersichtlich ist. Durch das Gelenklager 22 kann der Breithalter 10 bezüglich der Mittelachse 20 verschwenken und somit Kräften ausweichen, die durch den durch die Rundstrickmaschine erzeugten Gestrickschlauch (nicht dargestellt) auf ihn ausgeübt werden. Damit werden diese Kräfte nicht auf die Mittelstange 20 übertragen. Die Mittelstange 20 erfährt somit durch das Gelenklager 22 eine deutliche Entlastung. Außerdem kann die durch den Breithalter 10 aus dem Gestrickschlauch erzeugte, flache, doppellagige Warenbahn durch die begrenzte Verschwenkbarkeit des Breithalters 10 spannungsfrei abgezogen und aufgewickelt werden.

Fig. 2 verdeutlicht den Aufbau der Kopplungseinheit 21. Sie weist ein mit dem oberen Abschnitt 20.2 der Mittelstange verbundenes Halteelement 23 auf, das mittels Abstandschrauben 24 mit einem ringförmigen Befestigungselement 25 verbunden ist. Auf der Unterseite des Befestigungselements 25 sind das Gelenklager 22 sowie der untere Abschnitt 20.1 der Mittelstange 20 befestigt.

Das Gelenklager 22 besteht gemäß Fig. 3 aus einer Lagerschale 26, die mit dem Befestigungselement 25 verschraubbar ist, einer Gelenkkugel 27 und einem Distanzring 28. Die Gelenkkugel 27 ist hohl ausgeführt, sodass das obere Ende des unteren Mittelstangenabschnitts 20.1 durch sie hindurchgeführt werden kann. Die Länge des unteren Mittelstangenabschnitts 20.1 bestimmt den Schwenkradius des Breithalters 10.

Fig. 4 zeigt eine weitere Ausführungsform eines Gelenklagers 122, das zwischen zwei Mittelstangenabschnitten 20.1 und 20.2 des hier nicht näher dargestellten Breithalters angeordnet und als elastisches Gelenk ausgeführt ist. Der obere Mittelstangenabschnitt 20.2 ist wieder an einem Halteelement 23 befestigt, während der untere Mittelstangenabschnitt 20.1 an einem Befestigungselement 125 angeordnet ist. Das Halteelement 123 und das Befestigungselement 125 sind über ein elastisches Element 30 miteinander verbunden. Das elastische Element 30 bildet das Gelenklager 122 und kann beispielsweise aus Gummi, Polyurethan oder einem anderen Kunststoff bestehen.

In Fig. 5 ist ein weiteres elastisches Gelenklager 222 dargestellt. Es wird von vier Federelementen 31 gebildet, die zwischen einem Halteelement 223, an dem der obere Mittelstangenabschnitt 20.2 befestigt ist, und einem Befestigungselement für den unteren Mittelstangenabschnitt 20.1 angeordnet sind.

Auch das elastische Element 30 und die Federelemente 31 der Gelenklager 122 und 222 erlauben eine begrenzte Schwenkbewegung zwischen den Mittelstangenabschnitten 20.1 und 20.2 und damit auch eines Breithalters 10 (Fig. 1), der am unteren Mittelstangenabschnitt 20.1 befestigt ist.

## Patentansprüche

1. Rundstrickmaschine mit einer mit Nadeln bestückten Rundstrickeinheit und einem unterhalb der Rundstrickeinheit angeordneten Breithalter (10) für einen von der Rundstrickeinheit gebildeten Warenschlauch, der an einer koaxial zur Maschinenachse angeordneten Mittelstange (20) drehbar gelagert ist, **dadurch gekennzeichnet, dass** an der Mittelstange (20) ein Gelenklager (22) angeordnet ist, das begrenzte Schwenkbewegungen des Breithalters (10) bezüglich der Mittelstange (20) ermöglicht, sodass der Breithalter (10) den durch den Warenschlauch ausgeübten Kräften durch Schwenkbewegungen bezüglich der Mittelstange (20) ausweichen und dadurch die Mittelstange (20) entlasten kann.

2. Rundstrickmaschine nach Anspruch 1, **dadurch gekennzeichnet, dass** das Gelenklager (22) ein Kugelgelenklager ist.

3. Rundstrickmaschine nach Anspruch 1, **dadurch gekennzeichnet, dass** das Gelenklager ein elastisches Gelenklager ist.

4. Rundstrickmaschine nach einem der Ansprüche 1 bis 3, **dadurch gekennzeichnet, dass** der Breithalter (10) über das Gelenklager (22) drehbar an der Mittelstange (20) gelagert ist.

5. Rundstrickmaschine nach einem der Ansprüche 1 bis 3, **dadurch gekennzeichnet, dass** die Mittelstange (20) in einen oberen und einen unteren Abschnitt (20.2, 20.1) aufgeteilt ist und das Gelenklager (22) zwischen dem oberen und dem unteren Abschnitt (20.2, 20.1) angeordnet ist.

6. Rundstrickmaschine nach Anspruch 5, **dadurch gekennzeichnet, dass** zwischen den beiden Mittelstangenabschnitten (20.1, 20.2) eine Kopplungseinrichtung (21) mit dem Gelenklager angeordnet ist.

7. Rundstrickmaschine nach Anspruch 6, **dadurch gekennzeichnet, dass** die Kopplungseinrichtung (21) ein Halteelement (23) und ein Befestigungselement (25) aufweist, die durch Abstandsschrauben (24) miteinander verbunden sind.

8. Rundstrickmaschine nach Anspruch 7, **dadurch gekennzeichnet, dass** das Gelenklager (22) am Befestigungselement (25) angeordnet ist.

## Claims

1. Circular knitting machine with a circular knitting unit fitted with needles and an expander (10) arranged under the circular knitting unit for a tubular knit, which is formed by the circular knitting unit and is rotatably mounted on a central rod (20) arranged coaxially to the machine axis, **characterised in that** a pivoting bearing (22) is arranged on the central rod (20), that bearing allowing limited swivel movements of the expander (10) relative to the central rod (20) in such a manner that the expander (10) can evade the forces caused by the tubular knit by swivel movements relative to the central rod (20) and thereby release pressure from the central rod (20).

2. Circular knitting machine according to claim 1, **characterised in that** the pivoting bearing (22) is a ball bearing.

3. Circular knitting machine according to claim 1, **characterised in that** the pivoting bearing is an elastic pivoting bearing.

4. Circular knitting machine according to one of claims 1 to 3, **characterised in that** the expander (10) is rotatably mounted on the central rod (20) by means of the pivoting bearing (22).

5. Circular knitting machine according to one of claims 1 to 3, **characterised in that** the central rod (20) is divided into an upper and a lower section (20.2, 20.1) and the pivoting bearing (22) is arranged between the upper and the lower section (20.2, 20.1).

6. Circular knitting machine according to claim 5, **characterised in that** a coupling arrangement (21) with the pivoting bearing is arranged between the two central rod sections (20.1, 20.2).

7. Circular knitting machine according to claim 6, **characterised in that** the coupling arrangement (21) has a holding element (23) and a fastening element (25), which are connected to one another by spacer screws (24).

8. Circular knitting machine according to claim 7, **characterised in that** the pivoting bearing (22) is arranged on the fastening element (25).

## Revendications

1. Machine de tricotage tubulaire comprenant une unité de tricotage tubulaire garnie d'aiguilles, et un élargisseur (10) placé au-dessous de l'unité de tricotage tubulaire, dédié à un tricot tubulaire formé par ladite unité de tricotage tubulaire, et monté à rotation sur une tige centrale (20) agencée coaxialement à l'axe de ladite machine, **caractérisée par le fait qu'**un palier d'articulation (22), implanté sur la tige centrale (20), autorise des mouvements pivotants limités de l'élargisseur (10) par rapport à ladite tige centrale (20), de telle sorte que ledit élargisseur (10) puisse se soustraire aux forces appliquées par le tricot tubulaire, en accomplissant des mouvements pivotants par rapport à la tige centrale (20), et soulager ainsi ladite tige centrale (20).

2. Machine de tricotage tubulaire selon la revendication 1, **caractérisée par le fait que** le palier d'articulation (22) est un palier à rotule.

3. Machine de tricotage tubulaire selon la revendication 1, **caractérisée par le fait que** le palier d'articulation est un palier d'articulation élastique.

4. Machine de tricotage tubulaire selon l'une des revendications 1 à 3, **caractérisée par le fait que** l'élargisseur (10) est monté à rotation sur la tige centrale (20) par l'intermédiaire du palier d'articulation (22).

5. Machine de tricotage tubulaire selon l'une des revendications 1 à 3, **caractérisée par le fait que** la tige centrale (20) est scindée en des tronçons supérieur et inférieur (20.2, 20.1), le palier d'articulation (22) étant interposé entre lesdits tronçons supérieur et inférieur (20.2, 20.1).

6. Machine de tricotage tubulaire selon la revendication 5, **caractérisée par le fait qu'**un dispositif de couplage (21) est interposé, avec le palier d'articulation, entre les deux tronçons (20.1, 20.2) de la tige centrale.

7. Machine de tricotage tubulaire selon la revendication 6, **caractérisée par le fait que** le dispositif de couplage (21) comporte un élément de retenue (23) et un élément de fixation (25), reliés l'un à l'autre par des vis d'espacement (24).

8. Machine de tricotage tubulaire selon la revendication 7, **caractérisée par le fait que** le palier d'articulation (22) est situé sur l'élément de fixation (25).
